# EUROPÄISCHE PATENTSCHRIFT

(11) **EP 2 629 897 B1**
(45) Veröffentlichungstag und Bekanntmachung des Hinweises auf die Patenterteilung: **22.10.2014**
(21) Anmeldenummer: 11761366.1
(22) Anmeldetag: 26.09.2011
(51) Int. Cl.: B05B 12/12, B05B 12/00, B05B 15/12, B05B 7/24, B05B 7/02

(54) **FARBAUFTRAGSSYSTEM UND VERFAHREN ZU DESSEN BETRIEB**
COLOR APPLICATION SYSTEM AND METHOD FOR OPERATING THE SAME
SYSTÈME D'APPLICATION DE PEINTURE ET UN PROCÉDÉ POUR LE FAIRE FONCTIONNER

(30) Priorität: 20.10.2010 DE 102010060086
(43) Veröffentlichungstag der Anmeldung: 28.08.2013
(73) Patentinhaber: SATA GmbH & Co. KG, 70806 Kornwestheim (DE)
(72) Erfinder: SCHMON, Ewald, 72661 Grafenberg (DE); DETTLAFF, Peter, 71686 Remseck (DE)
(74) Vertreter: Charrier, Rapp & Liebau
(86) Internationale Anmeldenummer: PCT/EP2011/066665
(87) Internationale Veröffentlichungsnummer: WO 2012/052255

(56) Entgegenhaltungen:
- EP-A1- 1 477 232
- EP-A1- 1 504 823
- WO-A2-2007/133386

## Beschreibung

Die Erfindung betrifft ein Farbauftragssystem und ein Verfahren zu dessen Betrieb.

Aus der DE 695 35 077 T2 ist ein Steuerungssystem für ein Pulverbeschichtungssystem bekannt. Dort ist ein Kommunikationsnetzwerk vorgesehen, welches Steuerungskomponenten des Pulverbeschichtungssystems mit Pulversprühpistolen, die Pulverbeschichtungsmaterialien auf zu beschichtende Teile sprühen, verbindet. Nachteilig ist dort, dass keine Überwachung des Drucks des aufzubringenden Pulvers an den Pulversprühpistolen erfolgt, sondern der Druck lediglich relativ weit entfernt von den Pulversprühpistolen gemessen und eingestellt wird. Eine Druckschwankung an den Pulversprühpistolen wird also erst spät erkannt, evtl. hierdurch hervorgerufene Auftragsfehler können nur noch schlecht ausgeglichen werden. Auch werden bei einem solchen System Leckagen in den Zufuhrleitungen oder ein Verstopfen nicht erkannt; durch den Druckabfall bzw. Druckanstieg wird ein unzureichendes Beschichtungsergebnis erzielt. Die langen Leitungen vor den Stell- und Messgliedern bis zur Pistole führen infolge der relativ hohen Volumina zu ungenauen und verzögerten Regelungen bzw. Einstellungen.

Die US 5 443 642 betrifft eine Anlage zum elektrostatischen Farbbeschichten, wobei dort der Druck über Drucksensoren und die Luftfeuchtigkeit über Feuchtigkeitssensoren gemessen werden, welche allerdings nicht unmittelbar an einer Farbspritzpistole angeordnet sind. Vielmehr werden dort fest installierte Sprühköpfe verwendet, an denen ein zu beschichtendes Werkstück vorbeigeführt wird.

Eine weitere elektrostatische Sprühpistole geht aus DE 34 02 945 C2 hervor, an der eine Spannungsanzeige mit einem nach hinten gerichteten Anzeigefeld angebracht ist. Abhängig von der Spannung an der Pistole leuchtet eine Leuchtdiode, so dass Änderungen der Spannung schnell erkannt werden können.

Da im Gegensatz zu Pulverbeschichtungssystemen bei Farbspritz- und Lackierpistolen für flüssige Farben die Qualität des Farbauftrags maßgeblich von der Zerstäubung und somit vom direkt an der Pistolendüse aufgebrachten Druck abhängt, bietet das bekannte Pulverbeschichtungssystem für Fluid betriebene Farbspritzpistolen keine ausreichend gute Lösung. Insbesondere ist es dort nicht möglich, den Druck unmittelbar an den Spritzpistolen zu messen und damit zeitnah zu regulieren.

Bei bekannten Farbspritz- oder Lackierpistolen, insbesondere für flüssige Medien wie Farbe, werden in der Pistole digitale Druckmesseinrichtungen verwendet, wobei die Nachführung des Drucks an der Farbspritzpistole entweder über manuell einstellbare Drosseln oder über Druckregler erfolgen, welche fernab der Farbspritzpistole angeordnet sind. Um den an der Farbspritzpistole anliegenden Druck zu ändern, muss über die Drossel oder den Druckregler der Druck solang nachgestellt werden, bis der gewünschte Druck an der Farbspritzpistole erreicht wird. Dies ist fehleranfällig, insbesondere wenn sich die Umgebungsbedingungen ändern, beispielsweise der Druckschlauch zur Farbspritzpistole geknickt wird, Engstellen aufweist, die Haltung der Farbspritzpistole sich während des Farbauftrags ändert, weitere Verbraucher vorgeschaltet oder abgeschaltet werden etc. Durch die dabei auftretenden Druckänderungen wird das Auftragsergebnis nachhaltig negativ beeinflusst.

Ein Beispiel für ein solches Farbauftragssystem offenbart US 5 381 962 in Form einer Spritzpistole und darin angeordneter Sendeeinheit zur kabellosen Datenübertragung mit einer Empfangseinheit eines Pumpmoduls. Dort können mithilfe von Schaltern an der Spritzpistole Einstellungen an der Farbspritzpistole vorgenommen werden, die dann an das Pumpmodul übertragen werden. Somit lässt sich das Pumpmodul von der Farbspritzpistole aus bedienen, wobei dies stets manuell erfolgen muss, also relativ träge und ungenau.

Auch die US 4 614 300, welche ein automatisiertes Farbauftragssystem betrifft, offenbart lediglich, dass eine Ansteuerung und Zuleitung von maschinell verfahrbaren Spritzpistolen stattfindet. Daten an den Spritzpistolen werden weder erfasst noch von dort an die Steuerung des Farbauftragssystems zurückgesandt.

Der Erfindung steht deshalb die Aufgabe zugrunde, ein Farbauftragssystem und ein Verfahren zu dessen Betrieb zu schaffen, bei denen das Farbauftragsergebnis sowie die Bedienung des Farbauftragssystems verbessert und insbesondere druckschwankungsbedingte Farbauftragsfehler verringert oder ganz vermieden werden.

Diese Aufgabe löst die Erfindung durch ein Farbauftragssystem mit den Merkmalen des Anspruchs 1 sowie ein Verfahren zu dessen Betrieb mit den Merkmalen des Anspruchs 12.

Die WO 2007/133386 A2 betrifft ein Steuersystem zur Beschichtung von Dosen mit einer Sprühvorrichtung. Dabei arbeitet die Sprühvorrichtung elektrisch, das Sprühmedium wird deshalb unter Druck aus einer Versorgung zur Sprühvorrichtung transportiert. Hierzu muss dort lediglich der Druck des Sprühmediums geregelt werden. Eine zusätzliche Erfassung von Umgebungsparametern wie Luftdruck, Luftfeuchtigkeit, Luftgeschwindigkeit und/oder Umgebungstemperatur mit zusätzlichen Messeinrichtungen ist dort deshalb nicht notwendig.

Die EP 1 504 823 A1 offenbart eine elektrische Spritzbeschichtungseinrichtung mit leitungsloser Datenübertragung zwischen einem Steuergerät und einem extern von diesem positionierbaren Anzeigegerät. Auch dort wird nur der Druck des Sprühmaterials geregelt, nicht aber der Druck der zugeführten Druckluft. Eine Erfassung von Umgebungsparametern wie Luftdruck, Luftfeuchtigkeit, Luftgeschwindigkeit und/oder Umgebungstemperatur mit zusätzlichen Messeinrichtungen ist dort nicht offenbart und auch nicht notwendig.

Die EP 1 477 232 A1 betrifft eine Spritzpistole mit Druckanzeige zum Auftragen von Farbe auf lackierte Objekt durch Zerstäuben der Farbe mit Druckluft. Dabei kann in der Druckanzeigeeinrichtung der Druck dort, wo der Spritzpistole betrieben wird, gemessen und digital angezeigt werden. Die Erfassung weiterer Parameter, insbesondere von Umgebungsparametern wie Luftdruck, Luftfeuchtigkeit, Luftgeschwindigkeit und/oder Umgebungstemperatur ist dort nicht offenbart.

Vorteilhafte Ausgestaltungen und zweckmäßige Weiterbildungen der Erfindung sind in den Unteransprüchen angegeben.

Die Erfindung sieht hierzu ein Farbauftragssystem mit einer oder mehreren Empfangseinheiten zur kabellosen Datenübertragung zwischen Komponenten des Farbauftragssystems, wobei eine der Komponenten eine Farbspritzpistole mit einer Erfassungseinheit zum Erfassen von Betriebsparametern der Farbspritzpistole und/oder Umgebungsparametern und einer Sendeeinheit zur kabellosen Übertragung der Betriebsparameter und/oder Umgebungsparameter an die Empfangseinheit ist, wobei die Erfassungseinheit eine oder mehrere Messeinrichtungen zur Erfassung der Umgebungsparameter Luftdruck, Luftfeuchtigkeit, Luftgeschwindigkeit und/oder Umgebungstemperatur etc. umfasst. Hierdurch lassen sich derartige Umgebungsparameter beim Einstellen des Spritzluftdrucks und/oder der Druck des aufzubringenden Mediums wie auch anderer Parameter berücksichtigen.

Weiter sieht die Erfindung hierzu ein Verfahren zum Betrieb eines solchen Farbauftragssystem vor, wobei der Betriebsparameter Spritzluftdruck und/oder der Druck des zu versprühenden Mediums an oder in der Farbspritzpistole erfasst wird, und dann der oder die erfassten Drücke oder andere Betriebs- oder Umgebungsparameter an eine oder mehrere Komponenten des Farbauftragssystems kabellos übertragen werden.

In einer bevorzugten Ausgestaltung der Erfindung kann die Sendeeinheit der Farbspritzpistole gekapselt in die Farbspritzpistole integriert sein. Hierdurch kann ein Eindringen des zu verspritzenden Mediums wie auch von Reinigungs- und Lösungsmittel in die empfindliche Elektronik der Erfassungs- und Sendeeinheit vermieden werden.

Weiter kann die Erfassungseinheit in oder an der Farbspritzpistole eine oder mehrere Druckerfassungseinrichtungen zur Erfassung der Betriebsparameter Spritzluftdruck und/oder des Drucks der zu verspritzenden Mediums und ggf. weiterer Parameter umfassen. Hierdurch lässt sich der betreffende Druck unmittelbar vor dem Auftragsort bestimmen und dann eine evtl. Abweichung vom gewünschten Druck bzw. anderen Parameter schnell nachregeln, ohne dass der Benutzer der Farbspritzpistole tätig werden muss. Dies ist insbesondere bei nur kurzen Druckschwankungen, beispielsweise durch kurzzeitige Haltungsänderung der Farbspritzpistole oder einem Abknicken oder Verengen des Zuführschlauchs für die Spritzdruckluft oder das aufzubringende Medium vorteilhaft.

Weiter kann die Farbspritzpistole vorteilhaft zur Versorgung mit Spritzdruckluft über eine Druckluftleitung mit einer als Druckluftversorgung mit einer Druckluftquelle und einem Druckluftregler ausgebildeten Komponente des Farbauftragssystems verbunden sein. Vorteilhaft kann damit der erfasste Spritzluftdruck an den Druckluftregler der Druckluftversorgung übertragen und dort mit einem vorgegebenen Spritzluftdruck-Sollwert verglichen werden, und der Druckluftregler dann den Druck der an die Farbspritzpistole gelieferten Spritzdruckluft so nachregeln, dass der Spritzluftdruck an der Farbspritzpistole an den Spritzluftdruck-Sollwert angeglichen wird.

Ebenso kann zusätzlich oder alternativ die Farbspritzpistole vorteilhaft zur Versorgung mit dem zu verspritzenden Medium über eine Medienzufuhrleitung mit einer als Medienversorgung ausgebildeten Komponente des Farbauftragssystems verbunden sein. Hierdurch kann vorteilhaft der erfasste Druck des zu verspritzenden Mediums an die Medienversorgung übertragen und dort mit einem vorgegebenen Sollwert verglichen werden, und die Medienversorgung dann den Druck des an die Farbspritzpistole gelieferten Mediums so nachregeln, dass der Druck des zu verspritzenden Mediums an der Farbspritzpistole an den Sollwert angeglichen wird.

In einer weiteren vorteilhaften Ausgestaltung der Erfindung kann das Farbauftragssystem als weitere Komponente eine Steuerung zur Überwachung und/oder Steuerung der Betriebsparameter der Farbspritzpistole sowie weiterer Komponenten des Farbauftragssystems umfassen. So kann vorteilhaft der oder die erfassten Drücke an die Steuerung übertragen werden, in der Steuerung der erfasste Druck mit einem vorgegebenen Sollwert für diesen Druck vergleichen wird, und die Steuerung dann den Druckluftregler und/oder die Medienversorgung so ansteuert, dass der Druck der Spritzdruckluft und/oder des zu verspritzenden Mediums an der Farbspritzpistole in vorteilhafter Weise an den vorgegebenen Sollwert angeglichen wird.

In einer bedienerfreundlichen vorteilhaften Ausführung ist als weitere Komponente des Farbauftragssystems eine Anzeigeeinheit zur Anzeige der von der Erfassungseinheit erfassten Betriebsparameter und/oder Umgebungsparameter vorgesehen. Hiermit können die erfassten Betriebsparameter und/oder Umgebungsparameter, und insbesondere der oder die erfassten Drücke an die Anzeigeeinheit zu deren Anzeige übertragen werden. In einer weiteren Fortbildung kann an der Anzeigeeinheit angezeigt werden, wenn ein an der Farbspritzpistole oder der Bedieneinheit eingestellter Vorgabewert für den Spritzluftdruck und/oder den Druck des zu verspritzenden Mediums einen vom Farbauftragssystem maximal bereitstellbaren Druck über- oder unterschreitet. Hierdurch kann der Benutzer der Farbspritzpistole schnell darauf hingewiesen werden, wenn der Druck nicht automatisch nachgeregelt wurde oder unzureichende Betriebsverhältnisse vorliegen.

Bevorzugt kann die Anzeigeeinheit am Ort des Medienauftrags angebracht sein, insbesondere in einer Lackierkabine. Alternativ kann die Anzeigeeinheit an der Farbspritzpistole angeordnet sein. Weiter alternativ kann die Anzeigeeinheit transportabel, und insbesondere in Form einer am Handgelenk einer Bedienperson der Farbspritzpistole anbringbaren Anzeigeeinheit ausgebildet sein. Denkbar ist auch, eine herkömmliche Armbanduhr oder Taschenuhr mit einer solchen Anzeigeeinheit als Zusatzfunktion auszustatten. Alle diese Varianten weisen den Vorteil auf, dass der Benutzer die angezeigten Daten schnell und unmittelbar während des Auftragens abfragen kann, und nicht zu einem entfernten Ort gehen muss, wie bei bekannten Vorrichtungen, bei denen eine Anzeige insbesondere von Druckparametern regelmäßig an der vom Auftragsort mehr oder weniger weit entfernten Druckversorgung oder Steuerung erfolgt.

In einer vorteilhaftren Weiterbildung kann das Farbauftragssystem als weitere Komponente eine Bedieneinheit zur Einstellung von Einstellparametern des Farbauftragssystems umfassen. Die Bedieneinheit kann vorteilhaft, wie die Anzeigeeinheit auch, an der Farbspritzpistole angeordnet sein. Weiter alternativ kann die Bedieneinheit ebenso wie die Anzeigeeinheit transportabel, und insbesondere in Form einer am Handgelenk einer Bedienperson der Farbspritzpistole anbringbaren Bedieneinheit ausgebildet sein. Alle diese Varianten weisen den Vorteil auf, dass der Benutzer einzustellende Einstellparameter, z.B. den gewünschten Spritzluftdruck, schnell und unmittelbar am Ort des Farbauftrags, ggf. sogar während des Auftragens selbst einstellen und kontrollieren kann, und nicht zu einem entfernten Ort gehen muss, wie bei bekannten Vorrichtungen, bei denen eine Bedienung oft nur dort möglich ist.

Bevorzugt können eine oder mehrere der Komponenten eine Empfangseinheit und/oder Sendeeinheit zur kabellosen Datenübertragung aufweisen. Hierdurch können vorteilhaft die diese Komponenten unmittelbar zueinander Daten übertragen, so dass beispielsweise ein Ausfall oder Fehler bei der Druckluftversorgung unmittelbar an die Anzeigeeinheit am Handgelenk des Benutzers der Farbspritzpistole übertragen werden kann und dort einen Alarm - akustisch und/oder visuell - auslösen kann. Weiter vorteilhaft kann die kabellose Datenübertragung bidirektional erfolgen, so dass bei einem eben beschriebenen Alarm beim Benutzer dieser unmittelbar über die Bedieneinheit ein Signal an die fehlerbehaftete Druckluftversorgung senden kann, beispielsweise ein Stoppsignal zur unmittelbaren Abschaltung der Druckluftversorgung.

Vorteilhaft kann die kabellose Datenübertragung über Funk, WLAN, DECT oder Bluetooth oder andere derartige Medien erfolgen so dass bereits bekannte, standardisierte Sende- und Empfangseinheiten verwendet werden können.

Weitere Besonderheiten und Vorzüge der Erfindung ergeben sich aus der folgenden Beschreibung eines bevorzugten Ausführungsbeispiels anhand der Zeichnung in Fig. 1.

Fig. 1 zeigt ein funktionales Blockschaltbild eines erfindungsgemäßen Farbauftragssystems 1. Um als Medium flüssige Farbe oder Lack auf einen zu besprühenden bzw. zu bespritzenden Gegenstand aufzubringen, ist eine an sich bekannte Farbspritzpistole 2 mit einem in der Farbspritzpistole 2 angeordneten Drucksensor, bevorzugt einem digitalen Drucksensor als Erfassungseinheit für die Betriebsparameter Spritzluftdruck und/oder den Druck des zu versprühenden bzw. zu verspritzenden Mediums vorgesehen. Weiter umfasst die Farbspritzpistole 2 eine WLAN-Sendeeinheit und eine Datenverarbeitungseinheit, welche die erfassten Betriebsparameter für die Datenübertragung zur die WLAN-Sendeeinheit aufbereitet.

Die Farbspritzpistole 2 wird über eine dick gezeichnete Verbindungsleitung 23 mit Spritzdruckluft, im weiteren auch Druckluft genannt, von einer Druckluftversorgung 3 (ggf. auch mit Druckluftaufbereitung) versorgt. Die Druckluftversorgung 3 weist hierzu eine Druckquelle 4 und einen Druckregler 5 auf. Mittels des Druckreglers 5 lässt sich der Druck in der Verbindungsleitung 23 zur Farbspritzpistole 2 einstellen. Zudem kommuniziert die Sendeeinheit über eine WLAN-Verbindung 25 mit dem Druckregler 5.

Hier und im Weiteren kennzeichnen dicke Verbindungslinien 23, 26, 45 Förderleitungen, während sich die in Fig. 1 dünn ausgezogenen Doppelpfeile 25, 26', 27, 28, 29, 48, 58, 59, 68, 78, 89 und 810 auf die Datenkommunikation beziehen.

Weiter ist die Farbspritzpistole 2 über eine Materialzufuhrleitung 26 mit einer als Fördereinheit 6 ausgebildeten Medienversorgung für das flüssige Beschichtungsmaterial verbunden. Andererseits könnte das Medium (die Farbe oder der Lack) auch über Fließ-, (Ober-), Hänge- oder Seitenbecher in die Farbspritzpistole kommen.

Das Farbauftragssystem 1 wird zentral von einer Steuerung 8 gesteuert, welche mit allen weiteren dargestellten Komponenten des Farbauftragssystems 1 mit WLAN-Verbindungen 28, 48, 58, 68, 78, 89 und 810 zur kabellosen Datenübertragung verbunden ist. Selbstverständlich könne auch andere solcher Verbindungen vorgesehen werden.

Eine weitere Komponente des Farbauftragssystems 1 ist eine Bedieneinheit 7, die als ein Handgelenkscomputer ausgebildet ist. Sie kann aber auch als transportabler Computer ausgebildet sein, der von der Bedienperson direkt am Körper getragen werden kann oder in der Nähe des Auftragsorts der Farbe angeordnet werden kann. Alternativ kann die Bedieneinheit 7 auch eine Fernbedienung sein.

Weiter ist eine Anzeigeeinheit 9 vorgesehen, welche sämtliche wesentlichen Daten für das Farbspritzen anzeigt, z.B. die an der Druckversorgung 3 und/oder der Medienversorgung 6 eingestellten und tatsächlich anliegenden Werte, die von der Farbspritzpistole 2 übermittelten erfassten Betriebsparameter etc. Die Anzeigeeinheit 9 ist vorliegend vorteilhaft mit der Bedieneinheit 7 in den Handcomputer integriert. Sie kann aber auch ortsfest angeordnet oder als transportable Anzeige ausgebildet sein.

Die Datenkommunikation läuft vorliegend vollständig über kabellose WLAN-Verbindungen 25, 26', 27, 28, 29, 48, 58, 59, 68, 78, 89 und 810, könnte aber auch über andere geeignete kabellose Verbindungen, z. B. Bluetooth betrieben werden. Auch ist eine Kombination unterschiedlicher Verbindungsmöglichkeiten, sowohl kabelloser wie auch kabelgestützte Verbindungen möglich. Vorteilhaft ist jedoch, wenn zumindest die Farbspritzpistole, die Bedieneinheit 7 und die Anzeige 9 kabellos miteinander bzw. mit anderen Komponenten, insbesondere der Steuerung 8, kommunizieren.

Mit der Steuerung 8 ist auch eine Lackierkabine 10 verbunden, in welcher der Farbauftrag mit der Farbspritzpistole vorliegend durchgeführt wird.

Insbesondere beim Einsatz der Farbspritzpistole 2 in der Lackierkabine 10 ist eine kabellose Datenübertragung von Vorteil, da dann ausschließlich die Zufuhrleitungen 23 und 26 für Spritzdruckluft und Farbe vorgesehen werden müssen, während weitere Verbindungsleitungen für die Datenübertragung entfallen können.

Durch diese kabellosen Verbindungen mit Sendeleistungen unterhalb der Explosionsgrenzwerte wird in der in der Regel als explosionsgeschützter Raum ausgebildeten Lackierkabine eine sehr hohe Betriebssicherheit gewährleistet. Der Aufwand für ausreichende Explosionsschutzmaßnahmen wird jedenfalls vermindert.

Zudem können sich in einer bevorzugten Ausführung die Einstellelemente für den Spritzluftdruck und/oder ggf. den Farbdruck an der Farbspritzpistole 2 selbst oder an der Bedieneinheit 7 angeordnet sein.

In der Fördereinheit 6 können zudem Sensoren zur Erfassung der maßgeblichen Förderdaten, beispielsweise aktueller von der Fördereinheit bereitgestellter Druck, Durchflussmenge des geförderten Materials etc. vorgesehen sein, die diese und ggf. weitere Messparameter an die Steuerung 8 und/oder die Anzeige 9 übertragen können.

In der Farbspritzpistole 2 sind in der Erfassungseinheit vorteilhaft noch weitere Sensoren vorgesehen, welche die Feuchtigkeit, Temperatur, Luftgeschwindigkeit in der Umgebung der Farbspritzpistole 2 erfassen können. Weiter kann in einer alternativen Ausführung die Anzeigeeinheit 9 auch direkt an der Farbspritzpistole 2 angeordnet sein, um so die in der Anzeigeeinheit 9 dargestellten Betriebs- Umgebungs- und/oder Einstellparameter dem Benutzer der Farbspritzpistole 2 anzeigen zu können. Alternativ oder zusätzlich können die von der Farbspritzpistole bzw. deren Sensoren erfassten Parameter auch an die Anzeige 9, die Steuerung 8 oder die Bedieneinheit 7 übertragen werden, wo sie dann für den Benutzer gut sichtbar angezeigt werden.

Ein weiterer Vorteil der berührungslosen Übertragung der Daten von der Farbspritzpistole 2 zu den anderen Komponenten 3-10 des Farbauftragssystems ist, dass hierdurch Durchführungen in der Farbspritzpistole 2, beispielsweise zu Schaltern, externen Antennen oder extern verlaufenden Kabeln vermieden werden können. Dies ist vorteilhaft, da diese Abdichtungen in der Regel lösemitteldicht und wasserdicht ausgeführt sein müssen und zudem leicht mechanisch beschädigt werden können. Dieser Aufwand kann durch Verwendung der Erfindung vermieden werden. Weiter kann die Erfindung aufgrund der kabellosen Datenübertragung - wie bereits zuvor erwähnt - vorteilhaft bei Einsatz der Farbspritzpistole 2 unter erschwerten Umgebungsbedingungen, beispielsweise in explosionsgefährdeten Bereichen oder unter staubigen Bedingungen verwendet werden.

## Patentansprüche

1. Farbauftragssystem (1) mit einer oder mehreren Empfangseinheiten zur kabellosen Datenübertragung zwischen Komponenten (2-10) des Farbauftragssystems (1), wobei eine der Komponenten (2-10) eine Farbspritzpistole (2) mit einer Erfassungseinheit zum Erfassen von Betriebsparametern der Farbspritzpistole (2) und/oder Umgebungsparametern und einer Sendeeinheit zur kabellosen Übertragung der Betriebsparameter und/oder Umgebungsparameter an die Empfangseinheit ist, **dadurch gekennzeichnet, dass** die Erfassungseinheit eine oder mehrere Messeinrichtungen zur Erfassung der Umgebungsparameter Luftdruck, Luftfeuchtigkeit, Luftgeschwindigkeit und/oder Umgebungstemperatur umfasst.

2. Farbauftragssystem (1) nach Anspruch 1, **dadurch gekennzeichnet, dass** die Sendeeinheit der Farbspritzpistole (2) gekapselt in die Farbspritzpistole (2) integriert ist und/oder dass die Erfassungseinheit in oder an der Farbspritzpistole (2) eine oder mehrere Druckerfassungseinrichtungen zur Erfassung der Betriebsparameter Spritzluftdruck und/oder des Drucks des zu versprühenden Mediums umfasst.

3. Farbauftragssystem (1) nach einem der voranstehenden Ansprüche, **dadurch gekennzeichnet, dass** die Farbspritzpistole (2) zur Versorgung mit Spitzdruckluft über eine Druckluftleitung (23) mit einer als Druckluftversorgung (3) mit einer Druckluftquelle (4) und einem Druckluftregler (5) ausgebildeten Komponente des Farbauftragssystems (1) verbunden ist, und/oder dass die Farbspritzpistole (2) zur Versorgung mit dem zu verspritzenden Medium über eine Medienzufuhrleitung (26) mit einer als Medienversorgung (6) ausgebildeten Komponente des Farbauftragssystems (1) verbunden ist, und/oder dass die Farbspritzpistole (2) über Fließ-, (Ober-), Hänge- oder Seitenbecher oder über Schlauchleitungen mit dem zu verspritzenden Medium versorgt wird.

4. Farbauftragssystem (1) nach einem der voranstehenden Ansprüche, **dadurch gekennzeichnet, dass** es als weitere Komponente (2-10) eine Steuerung (8) zur Überwachung und/oder Steuerung der Betriebsparameter der Farbspritzpistole (2) sowie weiterer Komponenten (4-7,9, 10) des Farbauftragssystems (1) umfasst.

5. Farbauftragssystem (1) nach einem der voranstehenden Ansprüche, **dadurch gekennzeichnet, dass** es als weitere Komponente (2-10) eine Anzeigeeinheit (9) zur Anzeige der von der Erfassungseinheit erfassten Betriebsparameter und/oder Umgebungsparameter umfasst.

6. Farbauftragssystem (1) nach Anspruch 5, **dadurch gekennzeichnet, dass** die Anzeigeeinheit (9) am Ort des Medienauftrags angebracht ist, insbesondere in einer Lackierkabine (10), oder dass die Anzeigeeinheit (9) an der Farbspritzpistole (2) angeordnet ist, oder dass die Anzeigeeinheit (9) transportabel, und insbesondere in Form einer am Handgelenk einer Bedienperson der Farbspritzpistole (2) anbringbaren Anzeigeeinheit (9) ausgebildet ist.

7. Farbauftragssystem (1) nach einem der voranstehenden Ansprüche, **dadurch gekennzeichnet, dass** es als weitere Komponente (2-10) eine Bedieneinheit (7) zur Einstellung von Einstellparametern des Farbauftragssystems (1) umfasst.

8. Farbauftragssystem (1) nach Anspruch 7, **dadurch gekennzeichnet, dass** die Bedieneinheit (7) am Ort des Medienauftrags angebracht ist, insbesondere in einer Lackierkabine (10) oder dass die Bedieneinheit (7) an der Farbspritzpistole (2) angeordnet ist oder dass die Bedieneinheit (7) transportabel, und insbesondere in Form einer am Handgelenk einer Bedienperson der Farbspritzpistole (2) anbringbaren Bedieneinheit (7) ausgebildet ist.

9. Farbauftragssystem (1) nach einem der voranstehenden Ansprüche, **dadurch gekennzeichnet, dass** eine oder mehrere der Komponenten (2-10) eine Empfangseinheit und/oder Sendeeinheit zur kabellosen Datenübertragung aufweisen.

10. Farbauftragssystem (1) nach Anspruch 9, **dadurch gekennzeichnet, dass** die mit Empfangseinheit und/oder Sendeeinheit ausgestatteten Komponenten (2-10) unmittelbar zueinander Daten übertragen.

11. Farbauftragssystem (1) nach einem der voranstehenden Ansprüche, **dadurch gekennzeichnet, dass** die kabellose Datenübertragung über Funk, WLAN, optisch oder Bluetooth oder über eine andere kabellose Verbindung erfolgt, und/oder dass die kabellose Datenübertragung bidirektional erfolgt.

12. Verfahren zum Betrieb eines Farbauftragssystem (1) nach einem der voranstehenden Ansprüche, wobei der Betriebsparameter Spritzluftdruck und/oder ggf. der Druck des zu versprühenden Mediums an oder in der Farbspritzpistole (2) erfasst wird, und dann der oder die erfassten Drücke an eine oder mehrere Komponenten (3-10) des Farbauftragssystems (1) kabellos übertragen werden.

13. Verfahren nach Anspruch 12, **dadurch gekennzeichnet, dass** die erfassten Betriebsparameter und/oder Umgebungsparameter, und insbesondere der oder die erfassten Drücke an die Anzeigeeinheit (9) zu deren Anzeige übertragen werden.

14. Verfahren nach Anspruch 12 oder 13, **dadurch gekennzeichnet, dass** der erfasste Spritzluftdruck an den Druckluftregler (5) der Druckluftversorgung (3) übertragen wird, dort mit einem vorgegebenen Spritzluftdruck-Sollwert verglichen wird, und der Druckluftregler (5) dann den Druck der an die Farbspritzpistole (2) gelieferten Spritzdruckluft so nachregelt, dass der Sprühluftdruck an der Farbspritzpistole (2) an den Spritzluftdruck-Sollwert angeglichen wird.

15. Verfahren nach einem der Ansprüche 12 bis 14, **dadurch gekennzeichnet, dass** der erfasste Druck des zu versprühenden Mediums an die Medienversorgung (6) übertragen wird, dort mit einem vorgegebenen Sollwert verglichen wird, und die Medienversorgung (6) dann den Druck des an die Farbspritzpistole (2) gelieferten Mediums so nachregelt, dass der Druck des zu versprühenden Mediums an der Farbspritzpistole (2) an den Sollwert angeglichen wird.

16. Verfahren nach einem der Ansprüche 12 bis 15, **dadurch gekennzeichnet, dass** der oder die erfassten Drücke an die Steuerung (8) übertragen werden, in der Steuerung der erfasste Druck mit einem vorgegebenen Sollwert für diesen Druck verglichen wird, und die Steuerung dann den Druckluftregler (5) und/oder die Medienversorgung (6) so ansteuert, dass der Druck der Spritzdruckluft und/oder ggf. des zu versprühenden Mediums an der Farbspritzpistole (2) an den vorgegebenen Sollwert angeglichen wird.

17. Verfahren nach einem der Ansprüche 12 bis 16, **dadurch gekennzeichnet, dass** an der Anzeigeeinheit angezeigt wird, wenn ein an der Farbspritzpistole (2) oder der Bedieneinheit (7) eingestellter Vorgabewert für den Spritzluftdruck und/oder den Druck des zu versprühenden Mediums einen vom Farbauftragssystem (1) maximal bereitstellbaren Druck überschreitet.

## Claims

1. Paint application system (1) with one or more receiving units for wireless data transmission between components (2-10) of the paint application system (1), wherein one of the components (2-10) is a paint spray gun (2) with a detection unit for detecting operating parameters of the paint spray gun (2) and/or ambient parameters and a transmitting unit for wireless transmission of the operating parameters and/or ambient parameters to the receiving unit, **characterised in that** the receiving unit comprises one or more measuring devices for detecting the ambient parameters air pressure, air humidity, air speed and/or ambient temperature.

2. Paint application system (1) according to claim 1, **characterised in that** the transmitting unit of the paint spray gun (2) is encapsulated and incorporated in the paint spray gun (2) and/or **in that** the detection unit in or on the paint spray gun (2) comprises one or more pressure detection devices for detecting the operating parameters spraying air pressure and/or the pressure of the medium to be sprayed/applied.

3. Paint application system (1) according to one of the preceding claims, **characterised in that** in order to be supplied with spraying compressed air through a compressed air line (23) the paint spray gun (2) is connected with a component of the paint application system (1) embodied in the form of a compressed air supply (3) with a compressed air source (4) and a compressed air controller (5), and/or **in that** in order to be supplied with the medium to be sprayed through a media supply line (26), the paint spray gun (2) is connected with a component of the paint application system (1) embodied in the form of a media supply (6), and/or **in that** the paint spray gun (2) is supplied with the medium to be sprayed by means of gravity-feed, (top-mounted), suspended or side-mounted cups or by means of hoses.

4. Paint application system (1) according to one of the preceding claims, **characterised in that** by way of further component (2-10) it comprises a controller (8) for monitoring and/or controlling the operating parameters of the paint spray gun (2) and further components (4-7, 9, 10) of the paint application system (1).

5. Paint application system (1) according to one of the preceding claims, **characterised in that** by way of further component (2-10) it comprises a display unit (9) for displaying the operating parameters and/or ambient parameters detected by the detection unit.

6. Paint application system (1) according to claim 5, **characterised in that** the display unit (9) is mounted in the location of media application, in particular in a spray booth (10), or **in that** the display unit (9) is arranged on the paint spray gun (2), or **in that** the display unit (9) is transportable and in particular embodied in the form of a display unit (9) which can be placed on the wrist of an operator of the paint spray gun (2).

7. Paint application system (1) according to one of the preceding claims, **characterised in that** by way of further component (2-10) it comprises an operating unit (7) for adjusting setting parameters of the paint application system (1).

8. Paint application system (1) according to claim 7, **characterised in that** the operating unit (7) is mounted in the location of media application, in particular in a spray booth (10), or **in that** the operating unit (7) is arranged on the paint spray gun (2), or **in that** the operating unit (7) is transportable, and in particular embodied in the form of an operating unit (7) which can be placed on the wrist of an operator of the paint spray gun (2).

9. Paint application system (1) according to one of the preceding claims, **characterised in that** one or more of the components (2-10) exhibit a receiving unit and/or transmitting unit for wireless data transmission.

10. Paint application system (1) according to claim 9, **characterised in that** the components (2-10) equipped with a receiving unit and/or transmitting unit transmit data directly to one another.

11. Paint application system (1) according to one of the preceding claims, **characterised in that** the wireless data transmission is effected by means of radio, WLAN, optically or by means of Bluetooth or by means of another wireless connection, and/or **in that** the wireless data transmission is effected bidirectionally.

12. Method for operating a paint application system (1) according to one of the preceding claims, wherein the operating parameter spraying air pressure and/or when appropriate the pressure of the medium to be sprayed is detected on or in the paint spray gun (2), and then the detected pressure or pressures are transmitted wirelessly to one or more components (3-10) of the paint application system (1).

13. Method according to claim 12, **characterised in that** the detected operating parameters and/or ambient parameters, and in particular the detected pressure or pressures are transmitted to the display unit (9) for display thereof.

14. Method according to claim 12 or 13, **characterised in that** the detected spraying air pressure is transmitted to the compressed air controller (5) of the compressed air supply (3), compared there with a predetermined spraying air pressure set value, and the compressed air controller (5) then adjusts the pressure of the spraying compressed air supplied to the paint spray gun (2) so that the spraying air pressure at the paint spray gun (2) is matched to the spraying air pressure set value.

15. Method according to one of claims 12 to 14, **characterised in that** the detected pressure of the medium to be sprayed is transmitted to the media supply (6), compared there with a predetermined set value, and the media supply (6) then adjusts the pressure of the medium supplied to the paint spray gun (2) so that the pressure of the medium to be sprayed at the paint spray gun (2) is matched to the set value.

16. Method according to one of claims 12 to 15, **characterised in that** the detected pressure or pressures are transmitted to the controller (8), in the controller the detected pressure is compared with a predetermined set value for this pressure, and the controller then actuates the compressed air controller (5) and/or the media supply (6) so that the pressure of the spraying compressed air and/or when appropriate the medium to be sprayed at the paint spray gun (2) is matched to the predetermined set value.

17. Method according to one of claims 12 to 16, **characterised in that** the display unit indicates when a set value for the spraying air pressure and/or the pressure of the medium to be sprayed set at the paint spray gun (2) or the operating unit (7) exceeds a maximum pressure that can be delivered by the paint application system (1).

## Revendications

1. Système d'application de peinture (1) comprenant une ou plusieurs unités de réception servant à la transmission de données sans câble entre des composants (2 à 10) du système d'application de peinture (1), sachant qu'un des composants (2 à 10) est un pistolet pulvérisateur de peinture (2) pourvu d'une unité de détection servant à détecter des paramètres de fonctionnement du pistolet pulvérisateur de peinture (2) et/ou des paramètres environnementaux, et pourvu d'une unité d'émission servant à la transmission sans câble des paramètres de fonctionnement et/ou des paramètres environnementaux à l'unité de réception, **caractérisé en ce que** l'unité de détection comprend un ou plusieurs systèmes de mesure servant à détecter les paramètres environnementaux que sont la pression de l'air, l'humidité de l'air, la vitesse de l'air et/ou la température ambiante.

2. Système d'application de peinture (1) selon la revendication 1, **caractérisé en ce que** l'unité d'émission du pistolet pulvérisateur de peinture (2) est intégrée de manière encapsulée dans le pistolet pulvérisateur de peinture (2), et/ou **en ce que** l'unité de détection située dans ou au niveau du pistolet pulvérisateur de peinture (2) comprend un ou plusieurs systèmes de détection de pression servant à détecter les paramètres de fonctionnement que sont la pression de l'air pulvérisé et/ou la pression du milieu à pulvériser.

3. Système de pulvérisation de peinture (1) selon l'une quelconque des revendications précédentes, **caractérisé en ce que** le pistolet pulvérisateur de peinture (2) est relié, à des fins d'alimentation en air comprimé pulvérisé par l'intermédiaire d'une conduite à air comprimé (23), à un composant du système d'application de peinture (1), ledit composant étant réalisé sous forme d'une alimentation en air comprimé (3) dotée d'une source d'air comprimé (4) et d'un régulateur d'air comprimé (5), et/ou **en ce que** le pistolet pulvérisateur de peinture (2) est relié, à des fins d'alimentation en milieu à pulvériser par l'intermédiaire d'une conduite d'amenée de milieux (26), à un composant du système d'application de peinture (1), ledit composant étant réalisé sous la forme d'une alimentation en milieux (6), et/ou **en ce que** le pistolet pulvérisateur de peinture (2) est alimenté en milieu à pulvériser par l'intermédiaire de godets à écoulement par gravité, de godets (supérieurs), de godets suspendus à succion ou de godets latéraux ou par l'intermédiaire de conduits flexibles.

4. Système d'application de peinture (1) selon l'une quelconque des revendications précédentes, **caractérisé en ce qu'**il comprend comme autre composant (2 à 10) un système de contrôle (8) servant à surveiller et/ou à contrôler les paramètres de fonctionnement du pistolet pulvérisateur de peinture (2), ainsi que d'autres composants (4 à 7, 9, 10) du système d'application de peinture (1).

5. Système d'application de peinture (1) selon l'une quelconque des revendications précédentes, **caractérisé en ce qu'**il comprend comme autre composant (2 à 10) une unité d'affichage (9) servant à afficher les paramètres de fonctionnement et/ou les paramètres environnementaux détectés par l'unité de détection.

6. Système d'application de peinture (1) selon la revendication 5, **caractérisé en ce que** l'unité d'affichage (9) est installée sur le site de l'application de milieux, en particulier dans une cabine de laquage (10), ou **en ce que** l'unité d'affichage (9) est disposée au niveau du pistolet pulvérisateur de peinture (2), ou **en ce que** l'unité d'affichage (9) est réalisée de manière à pouvoir être transportée, et en particulier sous la forme d'une unité d'affichage (9) pouvant être installée au niveau du poignet d'un utilisateur du pistolet applicateur de peinture (2).

7. Système d'application de peinture (1) selon l'une quelconque des revendications précédentes, **caractérisé en ce qu'**il comprend comme autre composant (2 à 10) une unité de commande (7) servant à régler des paramètres de réglage du système d'application de peinture (1).

8. Système d'application de peinture (1) selon la revendication 7, **caractérisé en ce que** l'unité de commande (7) est installée sur le site de l'application de milieux, en particulier dans une cabine de laquage (10), ou **en ce que** l'unité de commande (7) est disposée au niveau du pistolet pulvérisateur de peinture (2), ou **en ce que** l'unité de commande (7) est réalisée de manière à pouvoir être transportée, et en particulier sous la forme d'une unité de commande (7) pouvant être installée au niveau du poignet d'un utilisateur du pistolet pulvérisateur de peinture (2).

9. Système d'application de peinture (1) selon l'une quelconque des revendications précédentes, **caractérisé en ce qu'**un ou plusieurs des composants (2 à 10) présentent une unité de réception et/ou une unité d'émission servant à la transmission de données sans câble.

10. Système d'application de peinture (1) selon la revendication 9, **caractérisé en ce que** les composants (2 à 10) équipés de l'unité de réception et/ou de l'unité d'émission se transmettent des données les uns aux autres directement.

11. Système d'application de peinture (1) selon l'une quelconque des revendications précédentes, **caractérisé en ce que** la transmission de données sans câble est effectuée à distance, par le WLAN, de manière optique ou par Bluetooth ou par l'intermédiaire d'une autre connexion sans câble, et/ou **en ce que** la transmission de données sans câble est effectuée de manière bidirectionnelle.

12. Procédé servant à faire fonctionner un système d'application de peinture (1) selon l'une quelconque des revendications précédentes, sachant que les paramètres de fonctionnement, à savoir la pression de l'air pulvérisé et/ou éventuellement la pression du milieu à pulvériser, sont détectés au niveau du pistolet pulvérisateur de peinture (2) ou dans ce dernier, puis en ce que la ou les pressions détectées sont transmises sans câble à un ou à plusieurs composants (3 à 10) du système d'application de peinture (1).

13. Procédé selon la revendication 12, **caractérisé en ce que** les paramètres de fonctionnement et/ou les paramètres environnementaux détectés, et en particulier la ou les pressions détectées sont transmis à l'unité d'affichage (9) aux fins de leur affichage.

14. Procédé selon la revendication 12 ou 13, **caractérisé en ce que** la pression de l'air pulvérisé détectée est transmise au régulateur d'air comprimé (5) de l'alimentation en air comprimé (3), est comparée à cet endroit à une valeur théorique prédéfinie pour la pression d'air pulvérisé, et **en ce que** le régulateur d'air comprimé (5) régule alors ultérieurement la pression de l'air comprimé pulvérisé fourni au pistolet pulvérisateur de peinture (2), de telle manière que la pression d'air pulvérisé au niveau du pistolet pulvérisateur de peinture (2) est alignée sur la valeur théorique pour la pression d'air pulvérisé.

15. Procédé selon l'une quelconque des revendications 12 à 14, **caractérisé en ce que** la pression détectée du milieu à pulvériser est transmise à l'alimentation en milieux (6), est comparée à cet endroit à une valeur théorique prédéfinie, et **en ce que** l'alimentation en milieux (6) régule alors ultérieurement la pression du milieu fournie au pistolet pulvérisateur de peinture (2), de telle manière que la pression du milieu à pulvériser au niveau du pistolet pulvérisateur de peinture (2) est alignée sur la valeur théorique.

16. Procédé selon l'une quelconque des revendications 12 à 15, **caractérisé en ce que** la ou les pressions détectées sont transmises au système de contrôle (8), **en ce que** la pression détectée est comparée, dans le système de contrôle, à une valeur théorique prédéfinie pour ladite pression, et **en ce que** le système de contrôle commande alors le régulateur d'air comprimé (5) et/ou l'alimentation en milieux (6), de telle manière que la pression de l'air comprimé pulvérisé et/ou éventuellement du milieu à pulvériser au niveau du pistolet pulvérisateur de peinture (2) est alignée sur la valeur théorique prédéfinie.

17. Procédé selon l'une quelconque des revendications 12 à 16, **caractérisé en ce que** le dépassement par une valeur prescrite, réglée au niveau du pistolet pulvérisateur de peinture (2) ou au niveau de l'unité de commande (7), pour la pression de l'air pulvérisé et/ou la pression du milieu à pulvériser d'une pression maximale pouvant être fournie par le système d'application de peinture (1) s'affiche sur l'unité d'affichage.
